# EUROPÄISCHE PATENTSCHRIFT

(11) **EP 1 450 018 B1**
(45) Veröffentlichungstag und Bekanntmachung des Hinweises auf die Patenterteilung: **01.03.2006**
(21) Anmeldenummer: 03027224.9
(22) Anmeldetag: 28.11.2003
(51) Int. Cl.: F01N 7/18, F01D 25/26

(54) **Befestigungssystem und Verfahren zum Festlegen eines Auspuffkrümmers an einer Verbrennungskraftmaschine, und Verbrennungskraftmaschinenanordnung**
Fixing system and method for fixing a manifold to an internal combustion engine, and arrangement of an internal-combustion engine
Système de fixation et procédé de fixation d'un collecteur d'échappement dans un moteur à combustion interne, et agencement d'un moteur à combustion interne

(30) Priorität: 18.02.2003 DE 10306790
(43) Veröffentlichungstag der Anmeldung: 25.08.2004
(73) Patentinhaber: J. Eberspächer GmbH & Co. KG, 73730 Esslingen (DE)
(72) Erfinder: Riekers, Ralf, Dr., 70182 Stuttgart (DE); Tauschek, Thomas, 73760 Esslingen (DE)
(74) Vertreter: Thallinger, Wolfgang

(56) Entgegenhaltungen:
- DE-A- 19 541 676
- DE-A- 19 726 750
- DE-A- 19 817 827
- DE-A- 19 920 822
- GB-A- 891 381

## Beschreibung

Die vorliegende Erfindung betrifft ein Befestigungssystem und ein verfahren zum Festlegen eines Auspuffkrümmers an einer Verbrennungskraftmaschine, sowie eine Verbrennungskraftmaschinenanordnung mit dem Befestigungssystem.

An Verbrennungskraftmaschinen befestigte Auspuffkrümmer unterliegen im Betrieb der Verbrennungskraftmaschine hohen Temperaturbelastungen. Dadurch finden thermische Ausdehnungen des Auspuffkrümmers statt. Werden die thermischen Ausdehnungen zwangsweise durch die Art der Befestigung des Auspuffkrümmers unterdrückt, kann es im Material des Auspuffkrümmers, welches in der Regel ein Metall ist, zu Verspannungen in der Struktur kommen, wobei eine Fließgrenze des verwendeten Materiales für den Auspuffkrümmer oftmals überschritten wird, wodurch die Struktur plastisch deformiert.

Beim Abkühlen des Materiales zieht sich das Material wieder zusammen, d.h. der Auspuffkrümmer will wieder in seine Ausgangslage zurückkehren. In den Bereichen, wo eine plastische Deformation aufgetreten ist, stellen sich jetzt mechanische Spannungen mit entgegengesetztem Vorzeichen ein, welche durchaus die gleiche oder eine noch höhere Größenordnung erreichen können, und wobei wieder plastisches Fließen eintreten kann. Hierdurch kann die Struktur des Materials des Auspuffkrümmers nachhaltig geschädigt werden.

Bei Auspuffkrümmern mit einzelnen Flanschverbindungen zur Verbrennungskraftmaschine, wobei die einzelnen Flansche in der Regel an einem Zylinderkopf der Verbrennungskraftmaschine festgelegt werden, ist die gesamte thermische Ausdehnung der Krümmerstruktur in der Flanschlängsachse oftmals weitaus größer als die thermische Ausdehnung des Zylinderkopfes der Verbrennungskraftmaschine in der gleichen Richtung. Bei einer formschlüssigen Festlegung der Flansche am Zylinderkopf der Verbrennungskraftmaschine kommt es daher zu einer Behinderung der thermischen Ausdehnung der Rrümmerstruktur, was eine sofortige Spannungserhöhung in der Materialstruktur zur Folge hat.

Daher erfolgt in der Regel eine reibkraftschlüssige Festlegung der Flansche am Zylinderkopf der Verbrennungskraftmaschine, bei der die Flansche die Möglichkeit haben, auf dem Zylinderkopf hin und her zu gleiten. Man spricht in diesem Fall von sogenanntem Flanschgleiten. In der Regel ist zwischen Flansch und Zylinderkopf noch eine Dichtung angeordnet, wobei dann die Flansche auf der Dichtung hin und her gleiten. Allerdings müssen natürlich die Andruckkräfte der Flansche auf die Dichtung noch entsprechend groß sein, um Dichtigkeit zwischen Zylinderkopf, Dichtung und Flansch zu gewährleisten.

Die Flansche werden in herkömmlicher Weise z.B. mit Bolzen am Zylinderkopf befestigt, indem die Bolzen durch Öffnungen in den Flanschen gesteckt werden, und dann mit im Zylinderkopf angeordneten Gewindelöchern verschraubt werden. Dabei wirkt eine Klemmkraft vom Kopf des Bolzens auf die Flansche, womit die oben erwähnte Dichtigkeit erzielt wird.

Aufgrund des Flanschgleitens können Scherkräfte auftreten, welche auf den Bolzenschaft bzw. den Bolzenkopf wirken, und im Extremfall zur Beschädigung des Bolzens führen können. Um diese Scherkräfte herabzusetzen, werden herkömmlicherweise Distanzhülsen zwischen Bolzenkopf und Flansch angeordnet. Dabei müssen die Bolzen eine der Länge der Distanzhülsen entsprechende Länge aufweisen. Die Distanzhülsen erlauben es den entsprechend verlängerten Bolzen bei einem Flanschgleiten sich elastisch zu biegen, ohne dabei beschädigt zu werden.

Die für die Dichtigkeit der Flansch-Zylinderkopf-Verbindung notwendige Klemmkraft wird nun vom Bolzenkopf über die Distanzhülse auf den Flansch übertragen.

Es ist demgemäß eine Aufgabe der vorliegenden Erfindung, ein verbessertes Befestigungssystem zum Festlegen eines Auspuffkrümmers an einer Verbrennungskraftmaschine vorzuschlagen.

Hierzu schlägt die Erfindung unter einem ersten Aspekt ein Befestigungssystem zum Festlegen eines Auspuffkrümmers an einer Verbrennungskraftmaschine vor, wobei das Befestigungssystem einen Bolzen mit einem zur Befestigung an der Verbrennungskraftmaschine ausgebildeten ersten Ende, und eine Hülse mit einem Innendurchmesser, welcher größer ist als ein Außendurchmesser des Bolzens, umfasst, wobei ein erstes Ende der Hülse zur Abstützung an einem Flansch des Auspuffkrümmers vorgesehen ist und ein zweites Ende der Hülse zur Abstützung an einem Widerlager vorgesehen ist, welches an einem zweiten Ende des Bolzens anbringbar ist, und wobei ein Wärmeausdehnungskoeffizient eines Materials des Bolzens größer ist als ein Wärmeausdehnungskoeffizient eines Materials der Hülse.

Die Verbrennungskraftmaschine wird im Betrieb in der Regel mit einem Kühlmittel gekühlt, z.B. mit Wasser. Die in dem ebenfalls gekühlten Zylinderkopf steckenden Bolzen weisen entlang ihres Schaftes Bereiche mit unterschiedlichen Temperaturen auf, da der im gekühlten Zylinderkopf steckende Bolzenschaft mitgekühlt wird, und vom Auspuffkrümmer ausstrahlende Wärme den Bolzen vom Kopf her erwärmt.

Die Distanzhülsen weisen eine im Mittel höhere Temperatur auf als die Bolzen, da sie nicht in dem Maße vom gekühlten Zylinderkopf mitgekühlt werden wie die Bolzen.

Der auf diese Weise erzielte Vorteil der vorliegenden Erfindung besteht darin, dass bei Betrieb der Verbrennungskraftmaschine, d.h. bei erhitztem Auspuffkrümmer und somit erhitzter Distanzhülse bzw. Bolzen, und bei gleichzeitiger Kühlung des Zylinderkopfes und damit auch des Bolzens, durch eine Auswahl der Materialien für den Bolzen bzw. für die Hülse die Klemmkraft einem gewünschten Wert entspricht, welcher ein Flanschgleiten während des Betriebs der Verbrennungskraftmaschine zuläßt, wodurch mechanische Verspannungen am Auspuffkrümmer vermieden werden können.

In einer bevorzugten Ausführungsform der Erfindung weist der Bolzen an seinem ersten Ende ein Schraubgewinde zur Schraubverbindung mit der Verbrennungskraftmaschine auf.

Es wird bevorzugt, dass das Widerlager mit dem zweiten Ende des Bolzens fest, insbesondere integral, verbunden ist.

Zweckmäßigerweise weist der Bolzen an seinem zweiten Ende ein Schraubgewinde zur Schraubverbindung mit dem Widerlager auf.

In weiterer Ausgestaltung der Erfindung umfasst das Widerlager eine Schraubmutter.

In einer weiteren bevorzugten Ausführungsform der Erfindung umfasst die Hülse mehrere axial hintereinander angeordnete Teilhülsen. Somit läßt sich eine Klemmkraft, die sich im Betrieb der Verbrennungskraftmaschine an der Verbindung von Bolzen, Distanzhülse und Flansch ergibt, durch Auswahl jeweils verschiedener Wärmeausdehnungskoeffizienten für die Teilhülsen fein steuern.

Dabei wird bevorzugt, dass wenigstens zwei Teilhülsen aus voneinander verschiedenen Materialien gefertigt sind.

In weiterer Ausgestaltung der Erfindung sind der Wärmeausdehnungskoeffizient des Bolzens, der Wärmeausdehnungskoeffizient und eine Länge der Hülse derart aufeinander abgestimmt, dass bei an der Verbrennungskraftmaschine festgelegtem Auspuffkrümmer ein Zug in dem Bolzen im Wesentlichen unabhängig von einer Betriebstemperatur der Verbrennungskraftmaschine ist.

Vorzugsweise sind der Wärmeausdehnungskoeffizient des Bolzens, der Wärmeausdehnungskoeffizient und eine Länge der Hülse derart aufeinander abgestimmt, dass bei an der Verbrennungskraftmaschine festgelegtem Auspuffkrümmer ein Zug in dem Bolzen bei kalter Verbrennungskraftmaschine einen ersten Wert Z₁ aufweist und bei einer Soll-Betriebstemperatur der Verbrennungskraftmaschine einen zweiten Wert Z₂ aufweist, mit: $( {Z}_{1} - {Z}_{2} ) / {Z}_{1} = x .$

Hierbei ist zweckmäßigerweise x ≤ 0,3, bevorzugterweise x < 0,25, und noch bevorzugter x < 0,2. Ferner gilt insbesondere x ≥ 0.

Typische Werte von Z₁ bzw. Z₂ liegen im Bereich von 10 bis 15 kN, und zwar für Bolzen mit einem Kerndurchmesser von etwa 7 bis 8 mm (entspricht M7- bzw. M8-Bolzen).

In weiterer Ausgestaltung der Erfindung umfasst das Material des Bolzens ein austenitisches Stahlmaterial.

In noch weiterer Ausgestaltung der Erfindung umfasst das Material der Hülse ein ferritisches Stahlmaterial.

Vorzugsweise umfasst das Stahlmaterial ein legiertes oder ein unlegiertes Stahlmaterial.

In weiterer Ausgestaltung der Erfindung weist der Wärmeausdehnungskoeffizient des Materials des Bolzens einen ersten Wert α₁ und der Wärmeausdehnungskoeffizient des Materials der Hülse einen zweiten Wert α₂ auf, mit: $( {α}_{1} - {α}_{2} ) / {α}_{2} = y .$

Hierbei ist zweckmäßigerweise y ≤ 0,3, bevorzugterweise y < 0,25, und noch bevorzugter y < 0,2. Ferner gilt vorzugsweise y ≥ 0,1 und bevorzugterweise y ≥ 0,05.

Typische Werte für α₁ bzw. α₂ sind:
α₁ = 16 · 10⁻⁶ 1/K bei 20 °C,
α₁ = 18 · 10⁻⁶ 1/K bei 400 °C, und
α₂ = 10 · 10⁻⁶ 1/K bei 20 °C,
α₂ = 11,5 · 10⁻⁶ 1/K bei 400 °C.

Unter einem weiteren Aspekt umfasst die vorliegende Erfindung eine Verbrennungskraftmaschinenanordnung mit einer Verbrennungskraftmaschine und einem Auspuffkrümmer, wobei der Auspuffkrümmer mit dem Befestigungssystem nach den obigen Erfindungsmerkmalen an der Verbrennungskraftmaschine festgelegt ist.

In bevorzugter Ausführungsform der Erfindung ist der Auspuffkrümmer an einem Zylinderkopf der Verbrennungskraftmamaschine festgelegt.

In einer noch weiter bevorzugten Ausführungsform der Erfindung ist zwischen Verbrennungskraftmaschine und Auspuffkrümmer eine Dichtung angeordnet.

Unter einem weiteren Aspekt umfasst die vorliegende Erfindung ein Verfahren zum Festlegen eines Auspuffkrümmers an einer Verbrennungskraftmaschine, wobei das Verfahren die folgenden Schritte umfasst: Bereitstellen eines Befestigungssystems, welches wenigstens einen Bolzen und eine Hülse umfasst, Anordnen des Bolzens, der Hülse und des Auspuffkrümmers relativ zu der Verbrennungskraftmaschine, und zwar derart, dass der Bolzen mit einem ersten Ende desselben an der Verbrennungskraftmaschine befestigt ist, der Bolzen einen Flansch des Auspuffkrümmers durchsetzt, die Hülse den Bolzen umgreift und axial zwischen dem Flansch und einem an einem zweiten Ende des Bolzens angebrachten Widerlager angeordnet ist, Annähern des Widerlagers an die Verbrennungskraftmaschine, so dass sich die Hülse einerseits an dem Flansch und andererseits an dem Widerlager abstützt und den Flansch gegen die Verbrennungskraftmaschine presst, wobei ein Wärmeausdehnungskoeffizient eines Materials des Bolzens größer ist als ein Wärmeausdehnungskoeffizient eines Materials der Hülse.

Eine weitere bevorzugte Ausführungsform der Erfindung umfasst das Ermitteln jeweils wenigstens einer Temperatur der Hülse und des Bolzens während eines Dauerbetriebs der Verbrennungskraftmaschine, das Bilden jeweils einer mittleren Temperatur der Hülse und des Bolzens und das Abstimmen von dem Wärmeausdehnungskoeffizienten des Bolzens, dem Wärmeausdehnungskoeffizienten und einer Länge der Hülse derart aufeinander aufgrund der wenigstens einen Temperatur, dass ein Zug in dem Bolzen bei kalter Verbrennungskraftmaschine einen ersten Wert Z₁ aufweist und während des Dauerbetriebs einen zweiten Wert Z₂ aufweist, mit: $( {Z}_{1} - {Z}_{2} ) / {Z}_{1} = x .$

Hierbei ist zweckmäßigerweise x ≤ 0,3, bevorzugterweise x < 0,25, und noch bevorzugter x < 0,2. Ferner gilt vorzugsweise x ≥ 0.

Nachfolgend werden Ausführungsformen der Erfindung anhand von Zeichnungen näher erläutert. Hierbei zeigt bzw. zeigen:
- Figur 1: eine schematische Verbrennungskraftmaschine mit Auspuffkrümmer mit einem Befestigungssystem als eine erste Ausführungsform der Erfindung,
- Figur 2: eine Detailansicht von Figur 1,
- Figur 3: eine Detailansicht einer zweiten Ausführungsform der Erfindung,
- Figur 4: eine Detailansicht einer dritten Ausführungsform der Erfindung,
- Figur 5: ein Temperaturprofil anhand des Beispiels der ersten Ausführungsform gemäß Figur 2 bei Betrieb der Verbrennungskraftmaschine und
- Figur 6, Figur 7: verschiedene Bauformen von Auspuffkrümmern.

Figur 1 stellt eine Verbrennungskraftmaschine 1 dar (hier schematisch dargestellt), welche einen Zylinderkopf 3 mit daran angeflanschtem Auspuffkrümmer 5 umfasst.

Der Auspuffkrümmer 5 ist in gegossener Weise ausgebildet, wobei drei Auspuffkrümmerrohre 23 und ein Abgassammelrohr 27 integral miteinander verbunden sind. Die Auspuffkrümmerrohre 23 sind jeweils mit einem Flansch 7 ausgebildet, welche Öffnungen 21 der Auspuffkrümmerrohre 23 umgeben.

Die Flansche 7 sind am Zylinderkopf 3 der Verbrennungskraftmaschine 1 mit Hilfe von jeweils zwei Befestigungssystemen 9 am Zylinderkopf 3 festgelegt.

Die Befestigungssysteme 9 umfassen jeweils aus einem Bolzen 11 und einer Hülse 13. Die Bolzen 11 sind durch Öffnungen in den Flanschen 7 gesteckt und mit dem Zylinderkopf 3 mittels Gewindelöcher 17 in einer Wand 19 des Zylinderkopfes 3 verschraubt. Eine genauere Beschreibung der ersten Ausführungsform folgt weiter unten mit der Beschreibung der Figur 2.

Die Flansche 7 umgeben Öffnungen 21 der Auspuffkrümmerrohre 23, welche in integraler Weise zusammen mit einem Auspuffkrümmersammelrohr 27 den Auspuffkrümmer 5 bilden.

Der Auspuffkrümmer 5 ist mit seinen Einzelflanschen 7 derart gegenüber dem Zylinderkopf 3 mit Abgasausstoßöffnungen 25 ausgerichtet, dass die Öffnungen 21 der Auspuffkrümmerrohre 23 gegenüber den Abgasausstoßöffnungen 25 angeordnet sind. Durch die Abgasausstoßöffnungen 25 ausgestoßenes Abgas wird über das Abgassammelrohr 27 weitergeleitet, z.B. zu einem (hier nicht dargestellten) Abgaskatalysator.

Zwischen Flanschen 7 und Zylinderkopf 3 ist eine Dichtung 29 angeordnet, welche die Verbindung zwischen Flanschen 7 und Zylinderkopf 3 abdichtet.

Figur 2 ist eine Detailansicht eines der in Figur 1 dargestellten Befestigungssysteme 9 in der ersten Ausführungsform der vorliegenden Erfindung. Gleiche Bezugsnummern bezeichnen dabei gleiche Elemente.

Ein Flansch 7 mit einer Öffnung 15 ist auf folgende Weise an einer Zylinderkopfwand 19 festgelegt:

In der Öffnung 15 des Flansches 7 ist ein Bolzen 11 angeordnet. Der Durchmesser der Öffnung 15 im Flansch 7 ist derart, daß ein Flanschgleiten des Flansches 7 in den Richtungen des Doppelpfeiles A bei Zu- bzw. Abnahme der Betriebstemperatur der Verbrennungskraftmaschine zugelassen wird.

Der Bolzen 11 weist an seinem einen Ende ein Außengewinde 31 auf, welches mit einem Innengewinde 37 in einem in der Zylinderkopfwand 19 befindlichen Gewindeloch 17 verschraubt ist.

An seinem anderen Ende weist der Bolzen 11b einen Bolzenkopf 33 auf, welcher integral mit dem Bolzen 11 gebildet ist.

Das Material des Bolzens 11 ist ein austenitisches Stahlmaterial mit einem Wärmeausdehnungskoeffizienten von α₁ = 18·10⁻⁶ 1/K bei 400°C.

Zwischen Bolzenkopf 33 und Flansch 7 ist eine Distanzhülse 13 angeordnet.

Die Distanzhülse 13 stützt sich an ihrem einen Ende am Bolzenkopf 33, welcher somit als Widerlager 35 dient, und an ihrem anderen Ende am Flansch 7 ab.

Die Distanzhülse 13 ist einstückig aus einem ferritischen Stahlmaterial mit einem Wärmeausdehnungskoeffizient von α₂ = 11,5·10⁻⁶ 1/K bei 400°C ausgebildet.

Zwischen Flansch 7 und Zylinderkopfwand 19 ist eine Dichtung 29 zur Abdichtung der Verbindung von Flansch 7 und Zylinderkopfwand 19 angeordnet.

Zylinderkopfwand 19 ist mit einem Strömungskanal 39 ausgebildet, durch welchen ein Kühlmittel (hier nicht dargestellt) zur Kühlung des Zylinderkopfes strömt.

Figur 3 stellt ein Befestigungssystems 9a dar, welches eine zweite Ausführungsform der vorliegenden Erfindung ist. Gleiche Bezugsnummern bezeichnen dabei gleiche Elemente.

Ein Flansch 7a mit einer Öffnung 15a ist auf folgende Weise an einer Zylinderkopfwand 19a festgelegt:

In der Öffnung 15a des Flansches 7a ist ein Bolzen 11a angeordnet. Der Durchmesser der Öffnung 15a im Flansch 7a ist derart, daß ein Flanschgleiten des Flansches 7a in den Richtungen des Doppelpfeiles A bei Zu- bzw. Abnahme der Betriebstemperatur der Verbrennungskraftmaschine zugelassen wird.

Der Bolzen 11a weist an seinem einen Ende ein Außengewinde 31a auf, welches mit einem Innengewinde 37a in einem in der Zylinderkopfwand 19a befindlichen Gewindeloch 17a verschraubt ist.

An seinem anderen Ende weist der Bolzen 11a ein Außengewinde 41 auf, auf welches ein Widerlager 35a geschraubt ist. Das Widerlager 35a ist in diesem Fall eine Schraubmutter 43.

Zwischen Widerlager 35a und Flansch 7a ist eine Distanzhülse 13a angeordnet, welche sich an ihrem einen Ende am Widerlager 35a und an ihrem anderen Ende am Flansch 7a abstützt.

Zwischen Flansch 7a und Zylinderkopfwand 19a ist eine Dichtung 29a zur Abdichtung der Verbindung von Flansch 7a und Zylinderkopfwand 19a angeordnet.

Zylinderkopfwand 19a ist mit einem Strömungskanal 39a ausgebildet, durch welchen ein Kühlmittel (hier nicht dargestellt) zur Kühlung des Zylinderkopfes strömt.

Figur 4 stellt ein Befestigungssystems 9b dar, welches eine dritte Ausführungsform der vorliegenden Erfindung ist. Gleiche Bezugsnummern bezeichnen dabei gleiche Elemente.

Ein Flansch 7b mit einer Öffnung 15b ist auf folgende Weise an einer Zylinderkopfwand 19b festgelegt:

In der Öffnung 15b des Flansches 7b ist ein Bolzen 11b angeordnet. Der Durchmesser der Öffnung 15b im Flansch 7b ist derart, daß ein Flanschgleiten des Flansches 7b in den Richtungen des Doppelpfeiles A bei Zu- bzw. Abnahme der Betriebstemperatur der verbrennungskraftmaschine zugelassen wird.

Der Bolzen 11b weist an seinem einen Ende ein Außengewinde 31b auf, welches mit einem Innengewinde 37b in einem in der Zylinderkopfwand 19b befindlichen Gewindeloch 17b verschraubt ist.

An seinem anderen Ende weist der Bolzen 11b einen Bolzenkopf 33b auf, welcher integral mit dem Bolzen 11b gebildet ist.

Zwischen Bolzenkopf 33b und Flansch 7b ist eine Distanzhülse 13b angeordnet, welche aus zwei axial hintereinander angeordneten Teilhülsen 13' und 13" gebildet ist. Die beiden Teilhülsen 13' und 13" sind hierbei aus voneinander verschiedenen Materialien mit unterschiedlichen Wärmeausdehnungskoeffizienten gefertigt.

Distanzhülse 13b stützt sich an ihrem einen Ende am Bolzenkopf 33b, welcher somit als Widerlager 35b dient, und an ihrem anderen Ende am Flansch 7b ab.

Zwischen Flansch 7b und Zylinderkopfwand 19b ist eine Dichtung 29b zur Abdichtung der Verbindung von Flansch 7a und Zylinderkopfwand 19a angeordnet.

Zylinderkopfwand 19b ist mit einem Strömungskanal 39b ausgebildet, durch welchen ein Kühlmittel (hier nicht dargestellt) zur Kühlung des Zylinderkopfes strömt.

Figur 5 stellt ein Temperaturprofil des in Figur 2 dargestellten Befestigungssystems 9 bei Betrieb der Verbrennungskraftmaschine dar. Gleiche Bezugsnummern bezeichnen wiederum gleiche Elemente.

Es sind hier die verschiedenen Komponenten, d.h. Bolzen 11 mit Kopf 33, Hülse 13, Flansch 7, Dichtung 29 und Zylinderwand 19, in Temperaturbereiche eingeteilt, welche sich bei Betrieb der Verbrennungskraftmaschine 1 ergeben.

Dabei wird Wärme aufgrund von Konvektion von den Auspuffkrümmerrohren 23 (siehe hierzu Figur 1) abgestrahlt, wobei die sich nahe der Auspuffkrümmerrohre 23 befindlichen Bolzenköpfe und Distanzhülsen 13 erwärmt werden.

Da die Bolzen mit ihrem anderen Ende in der gekühlten Zylinderkopfwand 19 stecken, werden die Bolzen von diesem Ende her gekühlt.

Es ergeben sich Bereiche mit unterschiedlichen Temperaturen. Diese Bereiche sind in Figur 5 durch Linien voneinander getrennt, wobei einem jeden Bereich ein Temperaturwert zugeordnet ist, welcher die Temperatur für den jeweiligen Bereich angibt. Dabei ist zu erkennen, dass der Bolzen 11 eine Temperaturverteilung aufweist, welche sich von 165°C an seinem unteren ersten Ende, welches in der gekühlten Zylinderkopfwand 9 steckt, bis zu einer Temperatur von 320°C an seinem Kopfende 33 erstreckt.

Die Hülse 13 dagegen weist eine Temperaturverteilung auf, welche sich von 310°C an ihrem ersten unteren Ende bis zu 330°C an ihrem zweiten oberen Ende erstreckt.

Aufgrund der ermittelten Temperaturen von Distanzhülse 13 und Bolzen 11 ist der Wärmeausdehnungskoeffizient der Distanzhülse 13 in dem Maße geringer gewählt als der Wärmeausdehnungskoeffizient des Bolzens 11, daß die vom Bolzenkopf 33 über die Distanzhülse 13 auf den Flansch 7 ausgeübte Kraft F (angedeutet durch Pfeile F, F) bei Betrieb der Verbrennungskraftmaschine in etwa angenähert gleich der im kalten Zustand der Verbrennungskraftmaschine eingestellten Kraft ist.

Das Abstimmen der Wärmeausdehnungskoeffizienten von Distanzhülse 13 und Bolzen 11 kann auch durch eine aus den ermittelten Temperaturen gebildete mittlere Temperatur jeweils für die Distanzhülse 13 und den Bolzen 11 durchgeführt werden.

Bei Zu- bzw. Abnahme der Betriebstemperatur der Verbrennungskraftmaschine gleitet der Flansch 7 in den Richtungen des Doppelpfeiles A. Es treten keine mechanischen Verspannungen am Auspuffkrümmer auf.

Figuren 6 und 7 stellen eine Auswahl verschiedener Bauformen I bis IV von Auspuffkrümmern 5c bis 5f dar, für welche das erfindungsgemäße Befestigungssystem verwendet wird.

Verbrennungskraftmaschinen mit Zylinderkopf, an welche die Auspuffkrümmer 5c bis 5f angeflanscht sind, sind hier - ebenso wie Dichtungen zwischen Flansch und Zylinderkopf - der Übersichtlichkeit wegen jeweils nicht dargestellt.

Bauform I stellt einen Auspuffkrümmer 5c im Querschnitt dar, welcher als Blechkrümmer in Schalenbauweise ausgebildet ist, wobei Flansche 7c jeweils an Auspuffkrümmerrohren 23c mit Schweißnähten 45c angeschweißt sind. Auspuffkrümmerrohre 23c sind integral miteinander verbunden. Die Flansche 7c weisen Öffnungen 15c auf, welche hier einfachheitshalber mit deren strichpunktierten Mittellinien angedeutet sind.

Die Öffnungen 15c sind dazu ausgelegt, jeweils ein erfindungsgemäßes Befestigungssystem, d.h. Bolzen und Distanzhülse (hier nicht dargestellt), aufzunehmen.

Bauformen II und III stellen Auspuffkrümmer 5d bzw. 5e dar, welche als Rohrkrümmer ausgebildet sind, wobei Flansche 7d bzw. 7e jeweils an Auspuffkrümmerrohren 23d bzw. 23e befestigt sind.

Die Flansche 7d bzw. 7e weisen Öffnungen 15d bzw. 15e auf, welche hier einfachheitshalber mit deren strichpunktierten Mittellinien angedeutet sind.

Die Öffnungen 15d bzw. 15e sind dazu ausgelegt, jeweils ein erfindungsgemäßes Befestigungssystem, d.h. Bolzen und Distanzhülse (hier nicht dargestellt), aufzunehmen.

Bauform IV stellt einen Auspuffkrümmer 5f dar, welcher mit integral miteinander verbundenen Auspuffkrümmerrohren 23f ausgebildet ist, und zusätzlich ein einzelnes Auspuffkrümmerrohr 23f' aufweist.

Die beiden Auspuffkrümmerrohre 23f münden in einem einzigen Flansch 7f, welcher die Auspuffkrümmerrohre 23f sozusagen miteinander verbindet, und das zusätzliche Auspuffkrümmerrohr 23f' weist einen einzelnen Flansch 7f' auf, welcher nicht mit Flansch 7f der Auspuffkrümmerrohre 23f verbunden ist.

Die Flansche 7f, 7f' weisen Öffnungen 15f, 15f' auf, welche hier wiederum einfachheitshalber mit deren strichpunktierten Mittellinien angedeutet sind.

Die Öffnungen 15f können herkömmliche Befestigungssysteme aufnehmen, wobei sich die Klemmkraft mit zunehmender Betriebstemperatur der Verbrennungskraftmaschine erhöht, um dem Bestreben des Flansches 7f, sich bei erhöhter Temperatur an den Seiten vom Zylinderkopf abzuheben, entgegenzuwirken.

Im Gegensatz dazu werden für die Öffnungen 15f' erfindungsgemäße Befestigungssysteme verwendet, um dem Flansch 7f' bei Zu- oder Abnahme der Betriebstemperatur der Verbrennungskraftmaschine ein Gleiten auf dem Zylinderkopf in Richtung des Doppelpfeiles A zu ermöglichen.

## Patentansprüche

1. Befestigungssystem (9) zum Festlegen eines Auspuffkrümmers (5) an einer Verbrennungskraftmaschine (1), umfassend:
einen Bolzen (11) mit einem zur Befestigung an der Verbrennungskraftmaschine ausgebildeten ersten Ende,
eine Hülse (13) mit einem Innendurchmesser, welcher größer ist als ein Außendurchmesser des Bolzens(11), wobei ein erstes Ende der Hülse (13) zur Abstützung an einem Flansch (7) des Auspuffkrümmers (5) vorgesehen ist und ein zweites Ende der Hülse (13) zur Abstützung an einem Widerlager (35) vorgesehen ist, welches an einem zweiten Ende des Bolzens (11) anbringbar ist,
**dadurch gekennzeichnet, daß**
ein Wärmeausdehnungskoeffizient eines Materials des Bolzens (11) größer ist als ein Wärmeausdehnungskoeffizient eines Materials der Hülse (13).

2. Befestigungssystem (9) nach Anspruch 1, wobei der Bolzen (11) an seinem ersten Ende ein Schraubgewinde (31) zur Schraubverbindung mit der Verbennungskraftmaschine (1) aufweist.

3. Befestigungssystem (9) nach Anspruch 1 oder 2, wobei das Widerlager (35) mit dem zweiten Ende des Bolzens fest, insbesondere integral, verbunden ist.

4. Befestigungssystem (9) nach einem der Anspruche 1 bis 3, wobei der Bolzen (11) an seinem zweiten Ende ein Schraubgewinde (41) zur Schraubverbindung mit dem Widerlager (35a) aufweist.

5. Befestigungssystem (9) nach Anspruch 4, wobei das Widerlager (35a) eine Schraubmutter (43) umfaßt.

6. Befestigungssystem (9) nach einem der Ansprüche 1 bis 5, wobei die Hülse (13b) mehrere axial hintereinander angeordnete Teilhülsen (13', 13") umfaßt.

7. Befestigungssystem (9) nach Anspruch 6, wobei wenigstens zwei Teilhülsen (13', 13") aus voneinander verschiedenen Materialien gefertigt sind.

8. Befestigungssystem (9) nach einem der Ansprüche 1 bis 7, wobei der Wärmeausdehnungskoeffizient des Bolzens (11), der Wärmeausdehnungskoeffizient und eine Länge der Hülse (13) derart aufeinander abgestimmt sind, daß bei an der Verbrennungskraftmaschine (1) festgelegtem Auspuffkrümmer (5) ein Zug in dem Bolzen (11) im wesentlichen unabhängig von einer Betriebstemperatur der Verbrennungskraftmaschine (1) ist.

9. Befestigungssystem nach einem der Ansprüche 1 bis 8, wobei der Wärmeausdehnungskoeffizient des Bolzens (11), der Wärmeausdehnungskoeffizient und eine Länge der Hülse (13) derart aufeinander abgestimmt sind, daß bei an der Verbrennungskraftmaschine (1) festgelegtem Auspuffkrümmer (5) ein Zug in dem Bolzen (11) bei kalter Verbrennungskraftmaschine (1) einen ersten Wert Z₁ aufweist und bei einer Soll-Betriebstemperatur der Verbrennungskraftmaschine (1) einen zweiten Wert Z₂ aufweist, wobei gilt: $( {Z}_{1} - {Z}_{2} ) / {Z}_{1} = x \leq 0 , 3.$

10. Befestigungssystem (9) nach Anspruch 9, wobei gilt:
x < 0,25, insbesondere x < 0,2, und/oder x ≥ 0.

11. Befestigungssystem (9) nach einem der Ansprüche 1 bis 10, wobei das Material des Bolzens (11) ein austenitisches Stahlmaterial umfaßt.

12. Befestigungssystem (9) nach einem der Ansprüche 1 bis 11, wobei das Material der Hülse (13) ein ferritisches Stahlmaterial umfaßt.

13. Befestigungssystem (9) nach Anspruch 12, wobei das Stahlmaterial ein legiertes oder ein unlegiertes Stahlmaterial umfaßt.

14. Befestigungssystem (9) nach einem der Ansprüche 1 bis 13, wobei der Wärmeausdehnungskoeffizient des Materials des Bolzens (11) einen ersten Wert α₁ aufweist und der Wärmeausdehnungskoeffizient des Materials der Hülse (13) einen zweiten Wert α₂ aufweist und wobei gilt: $( {α}_{1} - {α}_{2} ) / {α}_{1} = y < 0 , 3.$

15. Befestigungssystem (9) nach Anspruch 14, wobei gilt:
y < 0,25, insbesondere y < 0,2, sowie y > 0,05, insbesondere y > 0,1.

16. Verbrennungskraftmaschinenanordnung mit einer Verbrennungskraftmaschine (1) und einem Auspuffkrümmer (5), wobei der Auspuffkrümmer (5) mit dem Befestigungssystem (9) nach einem der Ansprüche 1 bis 15 an der Verbrennungskraftmaschine (1) festgelegt ist.

17. Verbrennungskraftmaschinenanordnung nach Anspruch 16, wobei der Auspuffkrümmer (5) an einem Zylinderkopf (3) der Verbrennungskraftmaschine (1) festgelegt ist.

18. Verbrennungskraftmaschinenanordnung nach Anspruch 16 oder 17, wobei zwischen der Verbrennungskraftmaschine (1) und dem Auspuffkrümmer (5) eine Dichtung (29) angeordnet ist.

19. Verfahren zum Festlegen eines Auspuffkrümmers (5) an einer Verbrennungskraftmaschine (1), umfassend:
Bereitstellen eines Befestigungssystems (9), welches wenigstens einen Bolzen (11) und eine Hülse (13) umfaßt,
Anordnen des Bolzens (11), der Hülse (13) und des Auspuffkrümmers (5) relativ zu der Verbrennungskraftmaschine (1) derart, daß der Bolzen (11) mit einem ersten Ende desselben an der Verbrennungskraftmaschine (1) befestigt ist, der Bolzen (11) einen Flansch (7) des Auspuffkrümmers (5) durchsetzt, die Hülse (13) den Bolzen (11) umgreift und axial zwischen dem Flansch (7) und einem an einem zweiten Ende des Bolzens (11) angebrachten Widerlager (35) angeordnet ist,
Annähern des Widerlagers (35) an die Verbrennungskraftmaschine (1), so daß sich die Hülse (13) einerseits an dem Flansch (7) und andererseits an dem Widerlager (35) abstützt und den Flansch (7) gegen die Verbrennungskraftmaschine (1) preßt,
**dadurch gekennzeichenet, daß**
ein Wärmeausdehnungskoeffizient eines Materials des Bolzens (11) größer ist als ein Wärmeausdehnungskoeffizient eines Materials der Hülse (13).

20. Verfahren nach Anspruch 19, wobei das Befestigungssystem (9) nach einem der Ansprüche 1 bis 15 verwendet wird.

21. Verfahren nach Anspruch 19 oder 20, ferner umfassend:
Ermitteln jeweils wenigstens einer Temperatur der Hülse (13) und des Bolzens (11) während eines Dauerbetriebs der Verbrennungskraftmaschine (1), Bilden jeweils einer mittleren Temperatur der Hülse (13) und des Bolzens (11) und Abstimmen von dem Wärmeausdehnungskoeffizienten des Bolzens (11), dem Wärmeausdehnungskoeffizienten und einer Länge der Hülse (13) derart aufeinander aufgrund der wenigstens einen Temperatur, daß ein Zug in dem Bolzen (11) bei kalter Verbrennungskraftmaschine (1) einen ersten Wert Z1 aufweist und während des Dauerbetriebs einen zweiten Wert Z₂ aufweist, wobei gilt: $( {Z}_{1} - {Z}_{2} ) / {Z}_{1} = x \leq 0 , 3.$

## Claims

1. Securing system (9) for fixing an exhaust manifold (5) to an internal combustion engine (1), comprising:
a bolt (11) with a first end which is designed for securing to an internal combustion engine,
a sleeve (13) with an internal diameter which is larger than an external diameter of the bolt (11), a first end of the sleeve (13) being intended to be supported against a flange (7) of the exhaust manifold (5), and a second end of the sleeve (13) being intended to be supported against an abutment (35) which can be attached to a second end of the bolt (11),
**characterized in that**
a coefficient of thermal expansion of a material of the bolt (11) is greater than a coefficient of thermal expansion of a material of the sleeve (13).

2. Securing system (9) according to Claim 1, in which the bolt (11) at its first end has a screw thread (31) for screw connection to the internal combustion engine (1).

3. Securing system (9) according to Claim 1 or 2, in which the abutment (35) is joined fixedly, in particular integrally, to the second end of the bolt.

4. Securing system (9) according to one of Claims 1 to 3, in which the bolt (11), at its second end, has a screw thread (41) for screw connection to the abutment (35a).

5. Securing system (9) according to Claim 4, in which the abutment (35a) comprises a threaded nut (43).

6. Securing system (9) according to one of Claims 1 to 5, in which the sleeve (13b) comprises a plurality of partial sleeves (13', 13") arranged axially in succession.

7. Securing system (9) according to Claim 6, in which at least two partial sleeves (13', 13") are made from different materials.

8. Securing system (9) according to one of Claims 1 to 7, in which the coefficient of thermal expansion of the bolt (11), the coefficient of thermal expansion and a length of the sleeve (13) are matched to one another in such a manner that, when the exhaust manifold (5) is fixed to the internal combustion engine (1), a tension in the bolt (11) is substantially independent of an operating temperature of the internal combustion engine (1).

9. Securing system according to one of Claims 1 to 8, in which the coefficient of thermal expansion of the bolt (11), the coefficient of thermal expansion and a length of the sleeve (13) are matched to one another in such a manner that, when the exhaust manifold (5) is fixed to the internal combustion engine (1), a tension in the bolt (11) has a first value Z₁ when the internal combustion engine (1) is cold and has a second value Z₂ when the internal combustion engine (1) is at its set operating temperature, with the following relationship applying:$( {Z}_{1} - {Z}_{2} ) / {Z}_{1} = x \leq 0.3.$

10. Securing system (9) according to Claim 9, in which:
x < 0.25, in particular x < 0.2, and/or x ≥ 0.

11. Securing system (9) according to one of Claims 1 to 10, in which the material of the bolt (11) comprises an austenitic steel material.

12. Securing system (9) according to one of Claims 1 to 11, in which the material of the sleeve (13) comprises a ferritic steel material.

13. Securing system (9) according to Claim 12, in which the steel material comprises an alloyed or unalloyed steel material.

14. Securing system (9) according to one of Claims 1 to 13, in which the coefficient of thermal expansion of the material of the bolt (11) has a first value α₁ and the coefficient of thermal expansion of the material of the sleeve (13) has a second value α₂, and the following relationship applies: $( {α}_{1} - {α}_{2} ) / {α}_{1} = y < 0.3.$

15. Securing system (9) according to Claim 14, in which:
y < 0.25, in particular y < 0.2, and y > 0.05, in particular y > 0.1.

16. Internal combustion engine arrangement having an internal combustion engine (1) and an exhaust manifold (5), the exhaust manifold (5) being fixed to the internal combustion engine (1) using the securing system (9) according to one of Claims 1 to 15.

17. Internal combustion engine arrangement according to Claim 16, in which the exhaust manifold (5) is fixed to a cylinder head (3) of the internal combustion engine (1).

18. Internal combustion engine arrangement according to Claim 16 or 17, in which a seal (29) is arranged between the internal combustion engine (1) and the exhaust manifold (5).

19. Method for fixing an exhaust manifold (5) to an internal combustion engine (1), comprising the steps of:
providing a securing system (9) which comprises at least a bolt (11) and a sleeve (13),
arranging the bolt (11), the sleeve (13) and the exhaust manifold (5) in such a manner relative to the internal combustion engine (1) that a first end of the bolt (11) is secured to the internal combustion engine (1), the bolt (11) passes through a flange (7) of the exhaust manifold (5), the sleeve (13) engages around the bolt (11) and is arranged axially between the flange (7) and an abutment (35) attached to a second end of the bolt (11),
moving the abutment (35) closer to the internal combustion engine (1), so that the sleeve (13) is on one side supported against the flange (7) and on the other side supported against the abutment (35) and presses the flange (7) onto the internal combustion engine (1),
**characterized in that**
a coefficient of thermal expansion of a material of the bolt (11) is greater than a coefficient of thermal expansion of a material of the sleeve (13).

20. Method according to Claim 19, in which the securing system (9) according to one of Claims 1 to 15 is used.

21. Method according to Claim 19 or 20, also comprising the steps of:
determining in each case at least one temperature of the sleeve (13) and of the bolt (11) during long-term operation of the internal combustion engine (1), in each case forming a mean temperature of the sleeve (13) and of the bolt (11) and matching the coefficient of thermal expansion of the bolt (11), the coefficient of thermal expansion and a length of the sleeve (13) to one another in such a manner that, on account of the at least one temperature, a tension in the bolt (11) has a first value Z1 when the internal combustion engine (1) is cold and has a second value Z₂ during long-term operation, with the following relationship applying: $( {Z}_{1} - {Z}_{2} ) / {Z}_{1} = x \leq 0.3.$

## Revendications

1. Système de fixation (9) pour la fixation d'un collecteur d'échappement (5) sur un moteur à combustion interne (1), comprenant :
un boulon (11) avec une première extrémité formée pour la fixation sur le moteur à combustion interne,
une douille (13) avec un diamètre intérieur supérieur à un diamètre extérieur du boulon (11), une première extrémité de la douille (13) étant prévue pour s'appuyer sur une bride (7) du collecteur d'échappement (5) et une seconde extrémité de la douille (13) étant prévue pour s'appuyer sur une butée (35) pouvant être disposée à une seconde extrémité du boulon (11),
**caractérisé en ce que**
un coefficient de dilatation thermique d'un matériau du boulon (11) est supérieur à un coefficient de dilatation thermique d'un matériau de la douille (13).

2. Système de fixation (9) selon la revendication 1, le boulon (11) présentant à sa première extrémité un filetage (31) pour un assemblage vissé avec le moteur à combustion interne (1).

3. Système de fixation (9) selon la revendication 1 ou 2, la butée (35) étant reliée de manière fixe, notamment réalisée d'un seul tenant, avec la seconde extrémité du boulon.

4. Système de fixation (9) selon l'une des revendications 1 à 3, le boulon (11) présentant à sa seconde extrémité un filetage (41) pour un assemblage vissé avec la butée (35a).

5. Système de fixation (9) selon la revendication 4, la butée (35a) comprenant un écrou (43).

6. Système de fixation (9) selon l'une des revendications 1 à 5, la douille (13b) comprenant plusieurs douilles partielles (13', 13") disposées axialement à la suite les unes des autres.

7. Système de fixation (9) selon la revendication 6, au moins deux douilles partielles (13', 13") étant réalisées dans des matériaux différents l'un de l'autre.

8. Système de fixation (9) selon l'une des revendications 1 à 7, le coefficient de dilatation thermique du boulon (11), le coefficient de dilatation thermique et une longueur de la douille (13) étant adaptés les uns aux autres de telle sorte que, le collecteur d'échappement (5) étant fixé sur le moteur à combustion interne (1), une force de traction dans le boulon (11) est pour l'essentiel indépendante d'une température de fonctionnement du moteur à combustion interne (1).

9. Système de fixation (9) selon l'une des revendications 1 à 8, le coefficient de dilatation thermique du boulon (11), le coefficient de dilatation thermique et une longueur de la douille (13) étant adaptés les uns aux autres de telle sorte que, le collecteur d'échappement (5) étant fixé sur le moteur à combustion interne (1), une force de traction dans le boulon (11) a une première valeur Z₁ lorsque le moteur à combustion interne (1) est froid et, lorsque le moteur à combustion interne (1) a atteint sa température de fonctionnement de consigne, cette force de traction a une deuxième valeur Z₂, avec : $( {Z}_{1} - {Z}_{2} ) / {Z}_{1} = x \leq 0 , 3.$

10. Système de fixation (9) selon la revendication 9, avec :
x < 0,25, notamment x < 0,2, et/ou x ≥ 0.

11. Système de fixation (9) selon l'une des revendications 1 à 10, le matériau du boulon (11) comprenant un matériau en acier austénitique.

12. Système de fixation (9) selon l'une des revendications 1 à 11, le matériau de la douille (13) comprenant un matériau en acier ferritique.

13. Système de fixation (9) selon la revendication 12, le matériau en acier comprenant un matériau en acier allié ou non allié.

14. Système de fixation (9) selon l'une des revendications 1 à 13, le coefficient de dilatation thermique du matériau du boulon (11) ayant une première valeur α₁ et le coefficient de dilatation thermique du matériau de la douille (13) ayant une deuxième valeur α₂, avec : $( {α}_{1} - {α}_{2} ) / {α}_{1} = y < 0 , 3.$

15. Système de fixation (9) selon la revendication 14, avec :
y < 0,25, notamment y < 0,2, ainsi que y > 0,05, notamment y > 0,1.

16. Agencement d'un moteur à combustion interne avec un moteur à combustion interne (1) et un collecteur d'échappement (5), le collecteur d'échappement (5) étant fixé sur le moteur à combustion interne (1) par le biais du système de fixation (9) selon l'une des revendications 1 à 15.

17. Agencement d'un moteur à combustion interne selon la revendication 16, le collecteur d'échappement (5) étant fixé sur une culasse de cylindre (3) du moteur à combustion interne (1).

18. Agencement d'un moteur à combustion interne selon la revendication 16 ou 17, un joint (29) étant disposé entre le moteur à combustion interne (1) et le collecteur d'échappement (5).

19. Procédé de fixation d'un collecteur d'échappement (5) sur un moteur à combustion interne (1), comprenant :
la fourniture d'un système de fixation (9) englobant au moins un boulon (11) et une douille (13),
la disposition du boulon (11), de la douille (13) et du collecteur d'échappement (5) par rapport au moteur à combustion interne (1) de telle sorte que le boulon (11) soit fixé, par une première extrémité de celui-ci, sur le moteur à combustion interne (1), que le boulon (11) traverse une bride (7) du collecteur d'échappement (5), que la douille (13) entoure le boulon (11) et soit disposée axialement entre la bride (7) et une butée (35) ménagée sur une seconde extrémité du boulon (11),
l'approche de la butée (35) en direction du moteur à combustion interne (1) de sorte que la douille (13) s'appuie d'une part sur la bride (7) et d'autre part sur la butée (35) et presse la bride (7) contre le moteur à combustion interne (1),
**caractérisé en ce que**
un coefficient de dilatation thermique d'un matériau du boulon (11) est supérieur à un coefficient de dilatation thermique d'un matériau de la douille (13).

20. Procédé selon la revendication 19, le système de fixation (9) étant mis en oeuvre selon l'une des revendications 1 à 15.

21. Procédé selon la revendication 19 ou 20, comprenant en outre :
la détermination d'au moins une température de la douille (13) et du boulon (11) pendant un fonctionnement continu du moteur à combustion interne (1), la formation à chaque fois d'une température moyenne de la douille (13) et du boulon (11) et l'adaptation du coefficient de dilatation thermique du boulon (11), du coefficient de dilatation thermique et d'une longueur de la douille (13) sur la base de ladite au moins une température, de telle sorte qu'une force de traction dans le boulon, le moteur à combustion interne (1) étant froid, présente une première valeur Z₁ et, pendant le fonctionnement continu, une seconde valeur Z₂, avec :$( {Z}_{1} - {Z}_{2} ) / {Z}_{1} = x \leq 0 , 3.$
